# EUROPÄISCHE PATENTSCHRIFT

(11) **EP 1 255 011 B1**
(45) Veröffentlichungstag und Bekanntmachung des Hinweises auf die Patenterteilung: **10.08.2005**
(21) Anmeldenummer: 02008710.2
(22) Anmeldetag: 18.04.2002
(51) Int. Cl.: E05D 5/02

(54) **Einrichtung zur Befestigung eines Beschlagteils**
Device to attach a mounting
Dispositif de fixation d'une ferrure

(30) Priorität: 04.05.2001 DE 20107606 U
(43) Veröffentlichungstag der Anmeldung: 06.11.2002
(73) Patentinhaber: Dr. Hahn GmbH & Co. KG, D-41189 Mönchengladbach (DE)
(72) Erfinder: Bögel-Pötter, Jürgen, 41849 Wassenberg (DE)
(74) Vertreter: Kluin, Jörg-Eden, Dr.

(56) Entgegenhaltungen:
- DE-A- 2 105 365
- DE-C- 3 631 671
- DE-U- 1 981 191
- FR-A- 2 599 077

## Beschreibung

Die Erfindung bezieht sich auf eine Einrichtung zur Befestigung eines Beschlagteils der dem Oberbegriff des Anspruchs 1 entsprechenden Art.

Das bevorzugte Beispiel für ein "Beschlagteil" ist der Bandlappen eines Scharnierbandes für Türen, Fenster und dergleichen, der am feststehenden Rahmen oder am Flügelrahmen zu befestigen ist.

Die feststehenden Rahmen und auch die Flügelrahmen bestehen häufig aus Hohlprofilen, die im Strangpreßverfahren hergestellt sind. Manchmal sind die Hohlprofile, insbesondere, wenn sie aus Blech bestehen, aus fertigungstechnischen Gründen aus mehreren Teilen zusammengesetzt.

Aus der FR 2 599 077 ist eine dem Oberbegriff des Anspruchs 1 zugrundeliegende Bandbefestigung bekannt, bei der das Verankerungsmittel ein zu der Gewindeschraube koaxialer Zapfen mit einer koaxialen Gewindebohrung ist, in die die Gewindeschraube einschraubbar ist und dabei den Zapfen bis zur Anlage seines Endes an dem Beschlagteil unter Durchbiegung des Bolzens anzieht. Wegen der unvermeidlichen Fertigungstoleranzen kann bis zum Erreichen der Anlage die Durchbiegung und damit die Verspannung der Befestigung recht unterschiedlich sein.

Außerdem ist in der FR 2 599 077 ein Kunststoffprofil mit einem inneren Verstärkungsprofil aus Metall vorgesehen, welches einem von einer Seite anstehenden Brand nicht lange widerstehen kann: das Kunststoffprofil schmilzt auf der Brandseite weg oder verbrennt und das dann freiliegende Metallprofil leitet die Hitze nach innen.

Der Erfindung liegt daher die Aufgabe zugrunde, eine Einrichtung zur Befestigung eines Beschlagteils, insbesondere eines Bandlappens eines Scharnierbandes, an einem Hohlprofil zu schaffen, bei der diese Nachteile verbessert sind.

Diese Aufgabe wird durch die in Anspruch 1 wiedergegebene Erfindung gelöst.

Dadurch, daß in dem Profil ein Verankerungsmittel in Gestalt eines etwa kubisch geformten, also eine ebene Anlagefläche aufweisenden, Klemmstücks vorgesehen ist, das mittels zumindest einer die zur äußeren Anlagefläche quer verlaufenden Profilwandungen durchsetzenden Gewindeschraube in dem Hohlprofil fixierbar ist und das Verankerungsmittel bei noch nicht angezogener Befestigungsschraube Abstand zur inneren, der äußeren Anlagefläche gegenüberliegenden Wandung des Hohlprofils aufweist, kann das Anziehen bis zur Anlage des Klemmstücks mit seiner ebenen Fläche erfolgen, wodurch eine Festlegung unter relativ geringer Flächenpressung ohne Gefährung des auf der Innenseite der Profilwandung befindlichen Dämm- bzw. Brandschutzmaterials erreichbar ist.

Wenn der Querschnitt des Klemmstücks gemäß Anspruch 2 derart dimensioniert ist, daß zwischen den Innenseiten der quer zur Anlagefläche verlaufenden Profilwandungen und den zugewandten Seiten des Klemmstücks ein Freiraum verbleibt, kann sich das Klemmstück bei der Montage etwas verlagern und sich der toleranzbedingt variierenden Lage der Bohrungen anpassen.

Das Merkmal des Anspruchs 3 erleichtert die Durchbiegung des Bolzens unter den über die Befestigungsmittel eingeleiteten Klemmkräften und die Aufrechterhaltung einer vorgegebenen Spannkraft.

In der Zeichnung ist ein Ausführungsbeispiel der Erfindung dargestellt. Es zeigen:
- Fig. 1: einen Querschnitt eines zur Bildung eines Rahmens dienenden Hohlprofils in Höhe einer Befestigungsstelle für ein Beschlagteil;
- Fig.2: den Querschnitt des Hohlprofils mit eingesetztem und fixiertem Klemmstück vor der Festlegung des Beschlagteils sowie
- Fig. 3: den Querschnitt des Hohlprofils in derselben Darstellung wie in Fig. 2, jedoch teilweise ausgebrochen, nach Festlegung des Beschlagteils.

Das in Fig. 1 dargestellte, zur Bildung eines feststehenden Rahmens oder eines Flügelrahmens dienende Hohlprofil 1 umfaßt zwei mehrfach abgewinkelte, aus dünnwandigem, metallischem Flächenmaterial hergestellte Profilteile 2, 3. Sie sind über sich über die gesamte Profillänge erstreckende Kunststoffwandungen 4, 5 miteinander verbunden, die hierzu in in den Profilteilen 2, 3 vorgesehene Aufnahmenuten 6, 7, 8, 9 eingepreßt und somit kraftschlüssig mit den Profilteilen 2 und 3 verbunden sind.

Die Kunststoffwandungen 4, 5 sind miteinander über eine quer verlaufende, das Innenvolumen des Hohlprofils 1 etwa in zwei gleiche Volumina unterteilende Zwischenwandung 11 verbunden, die wiederum aus metallischem Werkstoff hergestellt ist.

Die Breitseiten 12, 13 der Profilteile 2, 3, von denen die in Fig. 1 bis 3 jeweils oben dargestellte eine äußere Anlagefläche 14 für ein Beschlagteil 15 bildet, sind jeweils auf der Profilinnenseite mit einer Schicht aus Dämm- bzw. Brandschutzmaterial 16, 17 hinterfüttert.

Zur Befestigung eines in Fig. 2 und 3 am Beispiel eines Bandlappens angedeuteten Beschlagteils 15 ist in der in Fig. 1 bis 3 von der Zwischenwandung 11 abgetrennten, oberen Profilhälfte ein als Klemmstück 18 ausgebildetes Verankerungsmittel 19 vorgesehen, welches mehrere, in Längsrichtung des Hohlprofils 1 voneinander beabstandete Querbohrungen 20 umfaßt, die sich parallel zur äußeren Anlagefläche 14 erstrecken und von denen lediglich eine, in der Schnittebene der Fig. 1 bis 3 liegende erkennbar ist. Sich durch die Aufnahmenuten 6, 7 und durch die Kunststoffwandungen 4, 5 erstreckende Lochungen 21, 22 sind zu den Querbohrungen 20 fluchtend vorgesehen, so daß zur Fixierung des Klemmstücks 18 ein als Bolzen 23 ausgebildetes Befestigungsglied 24 einführbar ist. Wie insbesondere aus Fig. 2 erkennbar wird, ist die Länge des Bolzens 23 derart gewählt, daß er im eingesetzten Zustand beidseitig geringfügig aus dem Hohlprofil 1 herausragt.

Wie aus Fig. 3 ersichtlich wird, dienen zur Befestigung des Beschlagteils 15 sich von der äußeren Anlagefläche 14 senkrecht durch das Klemmstück 18 erstreckende Gewindebohrungen 25, die in Längsrichtung des Hohlprofils 1 gesehen, versetzt von den Querbohrungen 20 angeordnet sind. Als Befestigungsmittel für das Beschlagteil 15 sind an die Gewindebohrungen 25 angepaßte Gewindeschrauben 26 vorgesehen, von denen wiederum lediglich eine in Fig. 2 und 3 erkennbar ist. Zwischen den quer zur äußeren Anlagefläche verlaufenden Seitenwandungen 27, 28 und den zugewandten Flächen des Klemmstücks 18 sind Freiräume 29, 30 vorhanden. Beim Anziehen der Gewindeschrauben 26 können sich die Bolzen 23 geringfügig verkrümmen (vgl. Fig. 3). Durch die Biegespannung ist ein Herausschieben der Bolzen 23 bei angezogenen Gewindeschrauben 26 nicht möglich und die Einrichtung zur Befestigung des Beschlagteils vor unbeabsichtigtem Lösen gesichert.

Der Kopf der Gewindeschrauben 26 ist durch eine auf den Bandlappen aufgesetzte Abdeckkappe 31 bedeckt.

### BEZUGSZEICHENLISTE

- 1: Hohlprofil
- 2: Profilteil
- 3: Profilteil
- 4: Kunststoffwandung
- 5: Kunststoffwandung
- 6: Aufnahmenut
- 7: Aufnahmenut
- 8: Aufnahmenut
- 9: Aufnahmenut
- 11: Zwischenwandung
- 12: Breitseite
- 13: Breitseite
- 14: äußere Anlagefläche
- 15: Beschlagteil
- 16: Dämm/Brandschutzmaterial
- 17: Dämm/Brandschutzmaterial
- 18: Klemmstück
- 19: Verankerungsmittel
- 20: Querbohrungen
- 21: Lochungen
- 22: Lochungen
- 23: Bolzen
- 24: Befestigungsglied
- 25: Gewindebohrungen
- 26: Gewindeschrauben
- 27: Seitenwandung
- 28: Seitenwandung
- 29: Freiraum
- 30: Freiraum
- 31: Abdeckkappe

## Patentansprüche

1. Einrichtung zur Befestigung eines Beschlagteils (15), insbesondere eines Bandlappens eines Scharnierbandes an einem Hohlprofil (1),
mit mindestens einer den jeweiligen Bandlappen und die äußere Anlagefläche (14) des Hohlprofils (1) durchsetzenden Gewindeschraube (26), mit der das Beschlagteil (15) gegen eine äußere, etwa parallel zur Scharnierachse verlaufende Anlagefläche (14) des Hohlprofils (1) preßbar ist,
die mit mindestens einem im Innem des Hohlprofils (1) vorgesehenen Verankerungsmittel (19) mit einer Gewindebohrung (25), in die die Gewindeschraube (26) eingreift,
und mit mindestens einem Bolzen (23), der durch miteinander fluchtende, an den Querschnitt des Bolzens (23) angepaßte Lochungen (21, 22) die zur äußeren Anlagefläche (14) quer verlaufenden Profilwandungen (27, 28) und das Verankerungsmittel (19) durchsetzt, **dadurch gekennzeichnet, daß** das Verankerungsmittel (19) ein etwa kubisch geformtes Klemmstück (18) ist, welches Abstand zur inneren, der äußeren Anlagefläche (14) gegenüberliegenden Wandung des Hohlprofils (1) beläßt und daß in dem **dadurch** gebildeten Freiraum ein Dämm- bzw. Brandschutzmaterial (17) vorgesehen ist.

2. Einrichtung nach Anspruch 1, **dadurch gekennzeichnet, daß** der Querschnitt des Klemmstücks (18) derart dimensioniert ist, daß zwischen den Innenseiten der quer zur Anlagefläche verlaufenden Profilwandungen (27, 28) und den zugewandten Seiten des Klemmstücks (18) Freiräume (29, 30) verbleiben.

3. Einrichtung nach Anspruch 1 oder 2, **dadurch gekennzeichnet, daß** sich die Bolzen (23) beim Anziehen der Gewindeschraube (26) geringfügig verkrümmen können.

## Claims

1. Device for attaching a mounting (15), in particular a hinge strap of a joint hinge, to a hollow profile (1),
with at least one threaded screw (26) which passes through the respective hinge strap and the outer bearing face (14) of the hollow profile (1) and by means of which the mounting (15) can be pressed against an outer bearing surface (14) of the hollow profile (1) which extends approximately parallel to the hinge axis, with at least one anchoring means (19) which is provided in the interior of the hollow profile (1) and has a threaded bore (25) in which the threaded screw (26) engages,
and with at least one bolt (23) which, by means of holes (21, 22) which are aligned with one another and are made to match the cross section of the bolt (23), passes through the profile walls (27, 28) extending transversely to the outer bearing face (14) and through the anchoring means (19), **characterized in that** the anchoring means (19) is an approximately cubically shaped clamping piece (18) which leaves a gap with respect to the inner wall of the hollow profile (1) situated opposite the outer bearing face (14), and **in that** an insulating or fire-resisting material (17) is provided in the free space formed thereby.

2. Device according to Claim 1, **characterized in that** the cross section of the clamping piece (18) is dimensioned in such a way that free spaces (29, 30) remain between the inner sides of the profile walls (27, 28) extending transversely to the bearing face and the facing sides of the clamping piece (18).

3. Device according to Claim 1 or 2, **characterized in that** the bolts (23) are able to bend slightly when tightening the threaded screw (26).

## Revendications

1. Dispositif de fixation d'une ferrure (15), notamment d'une patte de penture d'une penture de charnière sur un profilé creux (1),
comprenant au moins une vis filetée (26) traversant les pattes de penture respectives et la surface d'appui extérieure (14) du profilé creux (1), avec laquelle la ferrure (15) peut être pressée contre une surface d'appui extérieure (14) du profilé creux (1), s'étendant approximativement parallèlement à l'axe de la charnière,
qui vient en prise, avec au moins un moyen d'ancrage (19) prévu à l'intérieur du profilé creux (1), avec un alésage fileté (25) dans lequel vient en prise la vis filetée (26),
et comprenant au moins un goujon (23) qui, à travers des perforations (21, 22) en affleurement les unes avec les autres, adaptées à la section transversale du goujon (23), traversent les parois profilées (27, 28) s'étendant transversalement à la surface d'appui extérieure (14) et le moyen d'ancrage (19), **caractérisé en ce que** le moyen d'ancrage (19) est une pièce de serrage de forme approximativement cubique (18), qui laisse une distance à la paroi interne du profilé creux (1), opposée à la surface d'appui extérieure (14), et **en ce que** l'on prévoit dans l'espace creux ainsi formé un matériau d'amortissement ou ignifuge (17).

2. Dispositif selon la revendication 1, **caractérisé en ce que** la section transversale de la pièce de serrage (18) est dimensionnée de telle sorte qu'il subsiste des espaces libres (29, 30) entre les côtés internes des parois profilées (27, 28) s'étendant transversalement à la surface d'appui et les côtés de la pièce de serrage (18) tournés vers eux.

3. Dispositif selon la revendication 1 ou 2, **caractérisé en ce que** les goujons (23) peuvent légèrement se déformer au cours du vissage de la vis filetée (26).
